# FASCICULE DE BREVET EUROPEEN

(11) **EP 0 716 889 B1**
(45) Date de publication et mention de la délivrance du brevet: **15.09.1999**
(21) Numéro de dépôt: 95420322.0
(22) Date de dépôt: 17.11.1995
(51) Int. Cl.: B05B 12/12

(54) **Procédé et dispositif de projection de produit de revêtement**
Verfahren und Vorrichtung zum Spritzen von Beschichtungsprodukten
Process and device for spraying coating product

(30) Priorité: 18.11.1994 FR 9414047
(43) Date de publication de la demande: 19.06.1996
(73) Titulaire: SAMES SA, F-38243 Meylan (FR)
(72) Inventeur: Thome, Caryl, F-38120 Saint Egreve (FR)
(74) Mandataire: Myon, Gérard Jean-Pierre

(56) Documents cités:
- WO-A-93/18860
- FR-A- 2 609 252
- FR-A- 2 677 611

## Description

L'invention concerne un procédé et un dispositif de projection de produit de revêtement utilisés, notamment, dans les installations où l'alimentation d'un projecteur de produit de revêtement est réalisée à partir d'un réservoir à piston.

Dans les installations de revêtement classiques, on asservit parfois le débit de produit de revêtement par rapport à la vitesse du convoyeur qui transporte des objets à revêtir tels que des carrosseries de véhicules automobiles. Un calculateur détermine, à intervalles de temps donnés, de l'ordre de quelques secondes, et en fonction de la vitesse du convoyeur, une valeur de consigne du débit de peinture qui doit être délivré à un projecteur pendant l'intervalle de temps suivant. Dans le cas d'une alimentation du projecteur à partir d'un réservoir à piston, on asservit ainsi la vitesse de déplacemnent du piston par rapport à la vitesse de déplacement des objets. En pratique, la précision de la vitesse de convoyage des carrosseries est aussi importante pour l'état de surface obtenu que la précision du débit de produit de revêtement fourni au projecteur.

Or, il arrive que la mesure de vitesse du convoyeur soit imprécise ou que la vitesse du convoyeur varie de façon non contrôlée, ce qui induit des erreurs sur le débit de produit fourni au projecteur et, par voie de conséquence, des irrégularités dans le revêtement qui peuvent engendrer des défauts d'aspects. De plus, il arrive que le convoyeur doive, pour raison de sécurité, être arrêté en urgence au cours d'une phase de revêtement. Les temps de réponse sont tels qu'une quantité de peinture mal contrôlée est projetée sur la carrosserie en cours d'arrêt, ce qui conduit, d'une part, à un gaspillage de produit et, d'autre part, à la formation d'une sur-épaisseur préjudiciable à l'état de surface.

Des problèmes équivalents apparaissent dans les installations où les objets à revêtir sont à l'arrêt pendant les phases de projection et ou les projecteurs sont mobiles le long ou autour des objets, par exemple dans le cas où un projecteur est porté par un robot multiaxe. Une telle installation est connue de FR-A-2 609 252.

L'invention résout l'ensemble de ces problèmes.

Elle concerne un procédé de projection de produit de revêtement grâce à au moins un projecteur alimenté en produit de revêtement à partir d'un réservoir à piston caractérisé en ce que la position du piston dans le réservoir est asservie à la position relative du projecteur par rapport aux objets à revêtir.

L'invention concerne aussi un dispositif apte à la mise en oeuvre de ce procédé et plus précisément un dispositif de projection de produit de revêtement sur des objets transportés par un convoyeur, ledit dispositif comprenant un projecteur alimenté en produit de revêtement à partir d'un réservoir à piston, caractérisé en ce qu'il comporte des moyens d'asservissement de la position du piston dans le réservoir par rapport à la position relative du projecteur par rapport aux objets.

Grâce au procédé et au dispositif de l'invention, une installation de revêtement n'est pas perturbée par les variations de vitesse du convoyeur d'une installation et/ou les arrêts d'urgence.

L'invention s applique aussi bien au cas où les objets à revêtir défilent devant le projecteur, eventuellement mobile, ou à celui où les objets sont fixes pendant les phases de revêtement et où le projecteur est mobile, par exemple porté par le bras d' un robot multiaxe. Dans le premier cas, le projecteur peut être porté par une machine latérale ou une machine de toit.

L'invention sera mieux comprise et d'autres avantages de celle-ci apparaîtront plus clairement à la lumière de la description qui va suivre de 2 modes de réalisation d'une installation de projection de produit de revêtement conforme à son principe donnée uniquement à titre d'exemple et faite en référence aux dessins annexés dans lesquels
- la figure 1 est une vue schématique de dessus d'une installation de projection de produit de revêtement;
- la figure 2 est une représentation symbolique de la position du piston en fonction de la position des carrosseries sur l'axe XX' de la figure 1 et
- la figure 3 est une vue schématique de dessus d'une autre installation de projection de produit de revêtement.

L'installation de la figure 1 comprend un convoyeur non représenté déplaçant des objets, tels que des carrosseries de véhicules automobiles 1 en translation dans une cabine 2 le long d'un axe XX'. Elle comprend essentiellement plusieurs machines latérales 3a à 3f et une machine de toit 4. Chacune de ces machines porte au moins un projecteur 5a à 5i respectivement alimenté en produit de revêtement à partir d'un réservoir à piston 6a à 6i. Le réservoir 6a de la machine 3a comprend un piston 7a, commandé par un moteur électrique pas-à-pas 8a, et apte à pousser le produit de revêtement à l'extérieur du réservoir 6a vers le projecteur 5a. Le moteur 8a est piloté par une commande numérique 9a reliée à un automate non représenté.

La position du piston 7a dans le réservoir 6a est déterminée par son abscisse sur un axe le long duquel il se déplace en translation. La position de la carrosserie le long de l'axe XX' est mesurée par un capteur 10 placé sur le trajet des carrosseries 1 et dont la sortie est reliée à l'automate. Conformément à l'invention, la position du piston 7a dans le réservoir est déterminée par la commande numérique 9a en fonction de la position de la carrosserie le long de l'axe XX'. Plus précisément, un top est envoyé par le capteur 10 à l'automate pour chaque centimètre parcouru par la carrosserie. Avec une vitesse moyenne de 4 mètres par minute, un top est envoyé toutes les 150 millisecondes. Entre chaque top-convoyeur reçu, l'automate interpole la valeur moyenne de consigne de la position du piston 7a qui est transmise à la commande numérique 9a et au moteur 8a. Le fonctionnement des autres machines est similaire. La fonction ayant pour variable la position de la carrosserie le long de l'axe XX' et pour valeur l'abscisse de la position du piston est une fonction monotone croissante. De plus, dans le cas où la carrosserie recule le long de l'axe XX', c'est-à-dire où sa progression change de sens, le piston est débrayé et maintenu en position jusqu'à ce que la carrosserie retourne à la position qu'elle occupait avant de changer de sens. Eventuellement, la connexion entre le piston et sa tige d'entraînement est du type divulgué dans la demande FR-A-2 722 432 au nom de la Demanderesse dont le contenu est inclus dans la présente demande par référence.

Des exemples de courbes représentatives de la position du piston par rapport à l'avance de la carrosserie sur l'axe XX' représentée par les tops convoyeur sont visibles à la figure 2. La courbe A est utilisée pour une relation linéaire entre les tops convoyeur et l'avance du piston. Le coefficient d'échelle constant est de l'ordre de 0,0375 puisque le piston parcourt environ 150 mm pendant que la carrosserie parcourt environ 4 mètres. La courbe B résulte d'un coefficient d'échelle variable qui est déterminé expérimentalement en fonction de l'épaisseur de produit de revêtement désirée et de la dimension des surfaces à peindre perpendiculairement à leur déplacement sur le convoyeur. Ainsi, la position du piston dans le réservoir au milieu de la carrosserie varie rapidement car toute la hauteur du véhicule est à peindre alors qu'au début et à la fin de la phase de revêtement le véhicule est peint jusqu'au haut des ailes; c'est-à-dire à mi-hauteur.

L'installation de la figure 3 diffère de celle de la figure 1 en ce que le convoyeur est du type à arrêt (stop and go) et en ce que le projecteur 105a est susceptible de mouvements parallèles à l'axe XX', ici monté sur un robot multiaxe 112a. Les éléments similaires à ceux de la figure 1 portent des références identiques majorées de 100. La carrosserie 101 étant fixe dans la cabine 102 pendant les phases de projection de produit de revêtement, la position relative du projecteur par rapport à la carrosserie est connue par la mesure de la position du projecteur 105a dans la cabine 102, c'est-à-dire la position du bout du bras du robot 112a. Le capteur 10 du mode de réalisation de la figure 1 peut avantageusement être remplacé par un codeur 110a ou un ensemble de codeurs placés à proximité des articulations du robot multiaxe 112. Comme précédemment, l'asservissement de la position du piston 107a dans le réservoir 106a est possible grâce à une commande numérique 109a qui pilote un moteur électrique pas-à-pas 108a.

## Revendications

1. Procédé de projection de produit de revêtement grâce à au moins un projecteur (5, 105a) alimenté en produit de revêtement à partir d'un réservoir à piston (6, 106), caractérisé en ce que la position du piston (7, 107) dans le réservoir est asservie à la position relative dudit projecteur par rapport aux objets (1, 101) à revêtir.

2. Procédé selon la revendication 1, caractérisé en ce que lesdits objets (1, 101) sont déplacés en translation par un convoyeur le long d'un axe (XX').

3. Procédé selon la revendication 2, caractérisé en ce que lesdits objets (1) sont déplacés en translation par ledit convoyeur pendant les phases de projection de produit de revêtement et en ce que l'asservissement de la position du piston est effectué par rapport à la position d'un point des objets (1) sur l'axe (XX') de translation desdits objets.

4. Procédé selon la revendication 2, caractérisé en ce que lesdits objets (1) sont déplacés en translation par ledit convoyeur pendant les phases de projection de produit de revêtement et en ce que la position du piston (7) dans le réservoir (6) est maintenue en cas de changement de sens de déplacement d'un objet en cours de révêtement.

5. Procédé selon la revendication 2, caractérisé en ce que lesdits objets sont fixes dans une cabine (102) pendant les phases de projection et en ce que ledit projecteur (105a) est mobile par rapport auxdits objets et parallèlement à l'axe de translation (XX') desdits objets.

6. Procédé selon la revendication 5, caractérisé en ce que l'asservissement de la position du piston (107a) est effectué par rapport à la position dudit projecteur (105a) dans ladite cabine.

7. Dispositif de projection de produit de revêtement sur des objets (1, 101) transportés par un convoyeur, ledit dispositif comprenant un projecteur (5, 105a) alimenté en produit de revêtement à partir d'un réservoir (6, 106a) à piston, caractérisé en ce qu'il comporte des moyens d'asservissement (8, 9, 108a, 109a) de la position du piston (7, 107) dans le réservoir par rapport à la position relative dudit projecteur par rapport auxdits objets.

8. Dispositif selon la revendication 7, caractérisé en ce que lesdits moyens comprennent au moins un capteur (10) de position desdits objets (1) apte à déterminer l'abscisse d'un point desdits objets sur un axe (XX') ou un capteur (110a) de position dudit projecteur (105a) parallèlement audit axe (XX').

9. Dispositif selon l'une des revendications 7 ou 8, caractérisé en ce qu'il comprend un convoyeur apte à déplacer lesdits objets (1) en translation pendant les phases de projection de produit de revêtement et en ce qu'il comporte des moyens (8, 9) aptes à maintenir la position du piston (7) dans le réservoir (6) en cas de changement de sens de déplacement d'un objet en cours de revêtement.

10. Dispositif selon l'une des revendications 7 à 9, caractérisé en ce que les moyens d'entraînement dudit piston (7, 107a) comprennent un moteur électrique pas-à-pas (8, 108a).

11. Dispositif selon l'une des revendications 7 à 10, caractérisé en ce que lesdits moyens comprennent au moins une commande numérique (9, 109a) apte à piloter les moyens d'entraînement dudit piston (7, 107a) avec un coefficient d'échelle variable entre la position relative dudit projecteur (5, 105a) par rapport auxdits objets (1, 101) d'une part et la position dudit piston dans le réservoir d'autre part.

12. Dispositif selon la revendication 11, caractérisé en ce que ledit coefficient est fonction de l'épaisseur de la couche de revêtement désirée.

## Claims

1. Process for spraying a coating product using at least one spray nozzle (5, 105a) supplied with the coating product from a piston-operated reservoir (6, 106), characterized in that the position of the piston (7, 107) in the reservoir is slaved to the relative position of the said spray nozzle with respect to the objects (1, 101) to be coated.

2. Process according to Claim 1, characterized in that the said objects (1, 101) are moved translationally by a conveyor along an axis (XX').

3. Process according to Claim 2, characterized in that the said objects (1) are moved translationally by the said conveyor during the phases spraying with the coating product and in that the position of the piston is slaved with respect to the position of a point on the objects (1) lying on the axis (XX') of translation of the said objects.

4. Process according to Claim 2, characterized in that the said objects (1) are moved translationally by the said conveyor during the phases of spraying with the coating product and in that the position of the piston (7) in the reservoir (6) is maintained in the event of a change in direction of movement of an object during coating.

5. Process according to Claim 2, characterized in that the said objects are stationary in a booth (102) during the spraying phases and in that the said spray nozzle (105a) can move with respect to the said objects and parallel to the axis (XX') of translation of the said objects.

6. Process according to Claim 5, characterized in that the position of the piston (107a) is slaved with respect to the position of the said spray nozzle (105a) in the said booth.

7. Device for spraying a coating product on objects (1, 101) which are transported by a conveyor, the said device comprising a spray nozzle (5, 105a) supplied with the coating product from a piston-operated reservoir (6, 106a), characterized in that it includes means (8, 9, 108a, 109a) for slaving the position of the piston (7, 107) in the reservoir with respect to the relative position of the said spray nozzle with respect to the said objects.

8. Device according to Claim 7, characterized in that the said means comprise at least one sensor (10) for detecting the position of the said objects (1) and capable of determining the abscissa of a point on the said objects lying on an axis (XX') or a sensor (110a) for detecting the position of the said spray nozzle (105a) parallel to the said axis (XX').

9. Device according to either of Claims 7 and 8, characterized in that it comprises a conveyor capable of moving the said objects (1) translationally during the phases of spraying with the coating product and in that it includes means (8, 9) capable of maintaining the position of the piston (7) in the reservoir (6) in the event of a change in direction of movement of an object during coating.

10. Device according to one of Claims 7 to 9, characterized in that the means for driving the said piston (7, 107a) comprise an electric stepper motor (8, 108a).

11. Device according to one of Claims 7 to 10, characterized in that the said means comprise at least one numerical control (9, 109a) capable of controlling the means for driving the said piston (7, 107a) with a variable scale coefficient between, on the one hand, the relative position of the said spray nozzle (5, 105a) with respect to the said objects (1, 101) and, on the other hand, the position of the said piston in the reservoir.

12. Device according to Claim 11, characterized in that the said coefficient depends on the thickness of the coating layer desired.

## Patentansprüche

1. Verfahren zum Sprühen von Beschichtungsmaterial mittels mindestens eines Projektors (5, 105a) der aus einem Kolbenbehälter (6, 106) mit dem Beschichtungsmaterial versorgt wird,
**dadurch gekennzeichnet,**
daß die Position des Kolbens (7, 107) in dem Behälter abhängig von der relativen Position des Projektors in Bezug auf die zu beschichtenden Gegenstände (1, 101) geregelt wird.

2. Verfahren nach Anspruch 1, dadurch gekennzeichnet, daß die Gegenstände (1, 101) translatorisch längs einer Achse (XX') durch einen Förderer verschoben werden.

3. Verfahren nach Anspruch 2, dadurch gekennzeichnet, daß die Gegenstände (1) von dem Förderer während der Phasen des Aufsprühens des Beschichtungsmaterials translatorisch verschoben werden und daß die Regelung der Position des Kolbens in Bezug auf die Position eines Punktes der Gegenstände (1) auf der Achse (XX') der translatorischen Verschiebung der Gegenstände durchgeführt wird.

4. Verfahren nach Anspruch 2, dadurch gekennzeichnet, daß die Gegenstände (1) von dem Förderer während der Phasen des Aufsprühens des Beschichtungsmaterials translatorisch verschoben werden und daß die Position des Kolbens (7) in dem Behälter (6) im Falle der Änderung der Verschiebungsrichtung eines Gegenstandes während der Beschichtung beibehalten wird.

5. Verfahren nach Anspruch 2, dadurch gekennzeichnet, daß die Gegenstände während der Beschichtungsphasen in einer Kabine (102) feststehen und daß der Projektor (105a) relativ zu den Gegenständen und parallel zu der Verschiebungsachse (XX') der Gegenstände bewegbar ist.

6. Verfahren nach Anspruch 5, dadurch gekennzeichnet, daß die Regelung der Position des Kolbens (107a) in Bezug auf die Position des Projektors (105a) in der Kabine durchgeführt wird.

7. Vorrichtung zum Aufsprühen von Beschichtungsmaterial auf von einem Förderer transportierten Gegenständen (1, 101), wobei die Vorrichtung einen aus einem Kolbenbehälter (6, 106a) mit Beschichtungsmaterial versorgten Projektor umfaßt, dadurch gekennzeichnet, daß sie Mittel zum Regeln (8, 9, 108a, 109a) der Position des Kolbens (7, 107) in dem Behälter in Bezug auf die Position des Projektors bezüglich der Gegenstände aufweist.

8. Vorrichtung nach Anspruch 7, dadurch gekennzeichnet, daß die Mittel mindestens einen Meßaufnehmer (10) der Position der Gegenstände (1), der dazu geeignet ist, die Abszisse eines Punktes der Gegenstände auf einer Achse (XX') zu bestimmen, oder einen Meßaufnehmer (110a) der Position des Projektors (105a) parallel zur Achse (XX') umfassen.

9. Vorrichtung nach Anspruch 7 oder Anspruch 8, dadurch gekennzeichnet, daß sie einen Förderer umfaßt, der dazu geeignet ist, die Gegenstände (1) translatorisch während der Phasen des Aufsprühens des Beschichtungsmaterials zu verschieben und daß sie Mittel (8, 9) aufweist, die die Position des Kolbens (7) in dem Behälter (6) im Falle der Richtungsänderung der Verschiebung eines Gegenstandes während der Beschichtung beibehält.

10. Vorrichtung nach einem der Ansprüche 7 bis 9, dadurch gekennzeichnet, daß die Antriebsmittel des Kolbens (7, 107a) einen elektrischen Schrittmotor (8, 108a) umfassen.

11. Vorrichtung nach einem der Ansprüche 7 bis 10, dadurch gekennzeichnet, daß die Mittel mindestens eine numerische Steuerung (9, 109a) umfassen, die die Antriebsmittel des Kolbens (7, 107a) mit einem variablen Skalenkoeffizienten zwischen der relativen Position des Projektors (5, 105a) in Bezug auf die Gegenstände (1, 101) einerseits und der Position des Kolbens in dem Behälter andererseits steuert.

12. Vorrichtung nach Anspruch 11, dadurch gekennzeichnet, daß der Koeffizient eine Funktion der Dicke der gewünschten Beschichtung ist.
